# EUROPÄISCHE PATENTSCHRIFT

(11) **EP 2 656 990 B1**
(45) Veröffentlichungstag und Bekanntmachung des Hinweises auf die Patenterteilung: **23.09.2015**
(21) Anmeldenummer: 13162068.4
(22) Anmeldetag: 03.04.2013
(51) Int. Cl.: B28D 1/32, B28D 1/22

(54) **Schieferschere**
Slate cutters
Cisaille à ardoise

(30) Priorität: 23.04.2012 DE 102012103564
(43) Veröffentlichungstag der Anmeldung: 30.10.2013
(73) Patentinhaber: P.F. Freund & Cie. GmbH, 42349 Wuppertal (DE)
(72) Erfinder: Küpper, Marcus, 41812 Erkenlenz (DE); Mayer, Hannes, 42105 Wuppertal (DE); Busch, Daniel, 42899 Remscheid (DE); Assmann, Ralf, 42111 Wuppertal (DE)
(74) Vertreter: Grundmann, Dirk

(56) Entgegenhaltungen:
- EP-A1- 0 048 665
- DE-U- 7 514 381
- DE-U1- 8 614 928
- DE-U1- 29 709 400
- US-A- 2 575 630
- US-A1- 2004 182 380

## Beschreibung

Die Erfindung betrifft eine Brechvorrichtung gemäß Gattungsbegriff des Anspruchs 1.

Eine gattungsgemäße Brechvorrichtung wird von der DE 86 14 928 beschrieben. Es handelt sich um eine Schieferschere, die zwei sich kreuzend schwenkbar aneinander befestigte Hebel aufweist. Die beiden langgestreckten Hebel bilden jeweils einen Griffarm und einen Brecharm aus. Werden die beiden Griffarme aufeinander zu verschwenkt, so nähert sich eine von einem Brecharm ausgebildete Schneidkante einer vom anderen Brecharm ausgebildeten Auflagefläche an. Liegt auf der Auflagefläche ein Werkstück, bspw. eine Schieferplatte auf, so dringt die Schneidkante in die Oberfläche der Schieferplatte, um sie zu brechen bzw. zu zerteilen. Beim Stand der Technik sind die beiden Griffarme langgestreckt und besitzen an ihrem beiden Enden jeweils eine Griffzone. Eine der beiden Griffzonen liegt in der hohlen Hand des Benutzers. Die andere Griffzone wird von den vier in Opposition zum Daumen stehenden Fingern umgriffen. Der in der Handhöhlung liegende Hebel bildet die Auflagefläche aus, die in der bestimmungsgemäßen Position des Werkzeuges nach oben weist, so dass auf die in der Horizontalebene liegende Auflagefläche ein Werkstück auflegbar ist, das mit der Schneidkante, die dann sichtbar ist, geschnitten werden kann.

Ein ähnliches Werkzeug beschreibt die DE 804 168.

Im Stand der Technik sind ferner Spezialwerkzeuge zu anderen Zwecken bekannt, die Z-förmig gestaltete Hebelarme aufweisen, bspw. zeigt die DE 70 08 369 U1 eine Geflügelschere

Die EP 0048665 zeigt eine Schieferschere mit zwei Griffarmen, bei denen lediglich der die Auflagefläche ausbildende Griffarm starr ist. Der andere Griffarm ist unter Ausbildung eines Untersetzungsgetriebes mit der Schneidkante wirkverbunden.

Die US 2,575,630 zeigt eine Schieferschere mit geradlinig verlaufenden Griffarmen.

Die US 2004/0182380 A1 beschreibt einen Bolzenschneider mit einem Untersetzungsgetriebe.

Eine Schieferschere mit geradlinig verlaufenden Griffarmen beschreiben auch die De 7514381 und DE29709400 U1.

Der Erfindung liegt die Aufgabe zugrunde, die Handhabbarkeit des gattungsgemäßen Werkzeuges zu verbessern.

Gelöst wird die Aufgabe durch die in den Ansprüchen angegebene Erfindung. Erfindungsgemäß besitzt der Winkel zwischen Auflagelinie und Grifflinie einen oberen Grenzwert, der kleiner ist, als der Winkel den Auflagelinie zu Grifflinie bei einem bekannten Brechwerkzeug besitzen. Der Winkel bezieht sich auf die zu einer Breitseitenebene parallele Querschnittsebene. Darunter wird die Ebene verstanden, zu der die Schwenkachse senkrecht verläuft. In dieser Ebene ist der Winkel zwischen Auflagelinie und Grifflinie so gewählt, dass die Brechvorrichtung von einem Benutzer sowohl mit horizontal nach oben als auch mit horizontal nach unten ausgerichteter Auflagefläche sogar in Brusthöhe in entspannter Haltung betätigt werden kann. Der diesbezügliche Winkel soll erfindungsgemäß kleiner als 20° sein.

Es ist vorteilhaft, wenn bei einer Brechvorrichtung die Auflagefläche von einem Flachstück gebildet ist, das eine zur Auflagefläche parallele Rückseitenfläche besitzt. Das Flachstück kann auf seiner von der Schwenkachse abgewandten Seite eine Abschlusskante und/oder eine Markierung aufweisen. Die Abschlusskante oder die Markierung sind sowohl in Blickrichtung auf die Rückseitenfläche sichtbar. Bei einer derartigen Ausgestaltung der Brechvorrichtung kann der mit der Brechvorrichtung zu fertigende Schnitt entlang einer Markierung vorgenommen werden. Dabei können die Griffarme vom Benutzer sowohl oberhalb des Werkstücks als auch unterhalb des Werkstücks gehalten werden. Die Markierung zeigt dem Benutzer an, in welcher Richtung die Schneide von der gegenüberliegenden Seite in das Werkstück hinein tritt. Der Winkel zwischen Auflagelinie und Grifflinie ist kleiner als 20°. Bevorzugt ist der Winkel kleiner als 15°. Grifflinie und Auflagelinie können parallel zueinander verlaufen. Der Schnittpunkt der beiden Linie liegt bevorzugt in Schnittrichtung vor den Brecharmen. Er kann aber auch in Schnittrichtung rückwärtig der Griffarme liegen. Beide Griffzonen sind bevorzugt in voneinander wegweisender Richtung gewölbt, so dass sie jeweils bequem in der Höhlung der Hand des Benutzers einliegen können bzw. von den Fingern der Hand umfasst werden können. In einer Betriebsart weist die Schneidkante nach unten. Die Sichtseite der zu brechenden Schieferplatte liegt dann unterhalb der Auflagefläche, so dass die Schneidkante von unten her in das Werkstück hineindringt. In der alternativen Verwendungsart weist der die Schneidkante aufweisende Brecharm nach oben. In dieser Betriebsart dringt die Schneidkante bei der Betätigung in die Sichtseite der zu bearbeitenden Schieferplatte ein, die mit ihrer Rückseite an der Auflagefläche anliegt. Die Auflagefläche bildet eine Ebene aus. Erfindungsgemäß liegt der starr mit der Auflagefläche verbundene Griffarm in etwa in einer Parallelebene zur Auflagefläche. Der Abstand dieser beiden gedachten Ebenen ist genügend groß, so dass auch der andere Griffarm im Abstandsraum zwischen den beiden Ebenen liegt, so dass die beiden Griffarme bequem von der Hand des Benutzers umfassbar sind. Die zu schneidende Schieferplatte liegt dann in einer Ebene, die von der Hand des Benutzers beabstandet ist. Der Anstellwinkel des Armes des Benutzers ist im Wesentlichen derselbe, unabhängig davon, ob bei der Betätigung der die Auflagefläche oder der die Schneidkante aufweisende Griffarm nach oben weist. Die qualitativ gleichwertige Verwendung der Vorrichtung sowohl mit nach unten, als auch mit nach oben weisender Auflagefläche wird dadurch weiter begünstigt, dass die Auflagefläche von einem Abschnitt eines Stanz-/Biegeteiles ausgebildet wird, welches ein sich parallel zur Schneidkante erstreckendes Langloch besitzt. Dieses Langloch ist von beiden Seiten des Blechabschnittes sichtbar, so dass die Brechlinie in der ersten Orientierung anhand des Verlaufs der Schneidkante und in der zweiten, um 180° gedrehten Orientierung der Vorrichtung anhand des Verlaufs des Langlochs sichtbar ist.

In einer bevorzugten Weiterbildung der Erfindung liegen die beiden Griffarme in der Geschlossenstellung im Wesentlichen parallel zueinander. Parallel zueinander bedeutet im Sinne der Erfindung, dass auch ein kleiner Winkel zwischen den beiden Parallelen bestehen kann. Die beiden Hebel besitzen eine Z-Form. Die beiden Z-Schenkel werden jeweils vom Griffarm und vom Brecharm ausgebildet. Der Z-Steg verläuft zwischen Griffarm und Brecharm. Er verläuft bevorzugt schräg. Der Z-Steg definiert eine Steglinie, die in spitzem Winkel zur Auflagelinie verläuft. Der Winkel zwischen Steglinie und Auflagelinie ist größer als der Winkel mindestens einer der beiden Grifflinien zur Auflagelinie. Der Winkel der Steglinie zur Auflagelinie beträgt bevorzugt maximal 45°. Bevorzugt liegt der Winkel im Bereich zwischen 25° und 35°. Die Länge des Z-Steges ist so bemessen, dass die zur Auflagelinie hinweisende Griffzone einen ausreichenden Abstand zur Auflagelinie besitzt, so dass die Finger des Benutzers im Abstandsraum Platz haben. Eine oder beide der Griffzonen können Stützschultern ausbilden. Bevorzugt weist der die Auflagefläche tragende Hebel eine ausgeprägte Stützschulter aus, die zwischen dem Lagerabschnitt und der Griffzone angeordnet ist. Auch der die Schneide tragende Hebel kann eine derartige Stützschulter aufweisen. An der Stützschulter kann sich die Hand des Benutzers abstützen, wenn er einen Druck auf das Werkzeug in Schnittrichtung ausüben will. Die eingangs erwähnte Markierung kann von einer Kerbe gebildet sein, die sich in der Stirnkante des aus Metall gefertigten Flachstücks befindet. Im Bereich der beiden in der Geschlossenstellung parallel zueinander verlaufenden Z-Stege kann eine Druckfederanordnung vorgesehen sein, die die beiden Griffarme in die Offenstellung beaufschlagt und die beim Schließen der Vorrichtung gespannt wird. Das Schwenklager kann im Übergangsbereich des Z-Steges zum Brecharm angeordnet sein. Die beiden Griffarme können von Druckgussformteilen gebildet sein. Bevorzugt handelt es sich um Metalldruckgussformteile. Die Druckgussformteile bilden bevorzugt sowohl die griffarmseitigen Z-Schenkel, als auch die Z-Stege aus. Die Schneidkante kann von einer Klinge ausgebildet sein, die in einem Schlitz des Griffarmes steckt. Die Auflagefläche wird vorzugsweise von einem Blechteil ausgebildet. Es handelt sich um ein Stanzbiegeteil, welches eine U-Form besitzen kann. In den Zwischenraum zwischen den beiden U-Schenkeln findet der Brecharm Aufnahme. Der U-Steg bildet die Auflagefläche. Er besitzt ein Langloch, durch welches die die Schneidkante aufweisende Klinge hindurchragt.

In einer Weiterbildung der Erfindung, die eine eigenständige Bedeutung aufweist, ist vorgesehen, dass einer der beiden Griffarme einen Einsteckschlitz aufweist, in den eine Schieferplatte eingesteckt werden kann. Der Einsteckschlitz besitzt zwei im Wesentlichen parallel zueinander verlaufende Schlitzwandungen und eine Mündung. An dem der Mündung gegenüberliegenden Ende besitzt der Einsteckschlitz einen Boden. Im Bereich der Mündung ist ein Lochstift vorgesehen. Es handelt sich dabei um einen angespitzten Stahlstift, der beim Schließen der Vorrichtung den Einsteckschlitz kreuzt, um in die Schieferplatte ein Loch einzustanzen. Erfindungsgemäß ist ein Anschlagelement vorgesehen, welches zwischen Lochstift und Boden angeordnet ist und dessen Abstand zum Lochstift variierbar ist. Das Anschlagelement kann aus mehreren Teilen bestehen und ist in voneinander verschiedenen Abständen zum Lochstift im Einsteckschlitz fixierbar. Hierzu ist ein Fesselungselement vorgesehen, welches bevorzugt von einem Gewindeelement ausgebildet ist. Es kann sich dabei um einen Gewindeschaft handeln, der einen gerändelten Kopf aufweist und der in ein Innengewinde eines der Anschlagelemente eingeschraubt ist. Durch Drehen des Gewindeelementes kann das Anschlagelement von einer Fesselungsstellung in eine gelöste Stellung gebracht werden, in der der Abstand verstellbar ist.

Die oben bereits erwähnte Feder, die die beiden Hebel auseinander drückt, sitzt vorzugsweise in einer Kammer. Ein weiterer Aspekt der Erfindung betrifft die Ausgestaltung dieser Kammer. Sie besitzt eine Reinigungsöffnung, durch die bspw. Druckluft in die Kammer hineingeblasen werden kann, um Staub oder dergleichen aus der Kammer zu entfernen. In einer bevorzugten Ausgestaltung der Erfindung sind zwei gegenüberliegende Reinigungsöffnungen vorgesehen. Die Reinigungsöffnungen können dem oben bereits erwähnten U-förmigen Stanz-/Biegeteil zugeordnet sein. Die Kammerwände werden bei dieser Ausgestaltung von den beiden U-Wänden des Stanz-/Biegeteiles ausgebildet. Die beiden U-Wände bilden sich gegenüberliegende Reinigungsfenster aus. Im zusammengebauten Zustand liegt die Feder zwischen den beiden Reinigungsöffnungen. In einer bevorzugten Ausgestaltung stützt sich die Feder einseitig am Hebel und anderseitig an einem Kopf eines Stößels ab, der auch den Lochstift ausbilden kann. Der Kopf des Stößels kann gerundet sein und gleitend in einer Lagermulde des anderen Hebels gelagert sein. In der Geschlossenstellung treten zwei Anschlagflächen der Hebel, die insbesondere von den Z-Stegen ausgebildet sind, gegeneinander. Die Schwenkachse, um die die beiden Hebel schwenkbar sind, kreuzt den Zwischenraum zwischen den beiden U-Wänden des Stanzbiegeteils unmittelbar rückwärtig der Auflagefläche. Die Klinge, die die Schneidkante ausbildet, wird von der Schwenkachse gekreuzt und durchragt eine in der Auflagefläche angeordneten Längsschlitz. Dieser Längsschlitz ist vom Handwerker in beiden Bearbeitungsstellungen sichtbar. In der Bearbeitungsstellung, in der die Klinge nach oben weist, blickt der Handwerker auf die Auflagefläche. In der Bearbeitungsstellung, in der die Klinge nach unten weist, blickt der Handwerker in den Zwischenraum zwischen den beiden Wandungen des Stanz-/Biegeteils. Der die Auflagefläche ausbildende Brecharm wird erfindungsgemäß somit ausschließlich vom U-förmigen Blech ausgebildet, welches sich parallel zur Klinge erstreckt. Der rückwärtig des Längsschlitzes sich erstreckende Zwischenraum zwischen den beiden U-Wänden bildet somit einen Freiraum aus. Das U-förmige Stanz-/Biegeteil lagert die beiden Z-Schenkelabschnitte der Griffarme. Die beiden Griffarme können eine im Wesentlichen gleiche Materialstärke aufweisen. Einer der beiden Griffarme ist fest mit dem U-Blech verschraubt. Der andere der beiden Griffarme ist schwenkbeweglich dem Blechteil zugeordnet.

Ausführungsbeispiele der Erfindung werden nachfolgend anhand beigefügter Zeichnungen erläutert. Es zeigen:
- Fig. 1: eine Schieferschere eines ersten Ausführungsbeispiels in der Offenstellung in einer ersten Betriebsart, in der die Klinge nach oben weist,
- Fig. 2: eine Darstellung ähnlich Fig. 1, jedoch im geschlossenen Zustand,
- Fig. 3: eine zweite perspektivische Darstellung der Schieferschere in einer zweiten Betriebsart, in der die Klinge nach unten ragt,
- Fig. 4: eine Draufsicht auf eine Schmalseite der Schieferschere,
- Fig. 5: den Schnitt der Linie V-V in Fig. 4 in der Geschlossenstellung,
- Fig. 6: den Schnitt gemäß Fig. 5 in der Offenstellung,
- Fig. 7: eine Explosionsdarstellung der Schieferschere,
- Fig. 8: eine Breitseitenansicht eines zweiten Ausführungsbeispiels der Erfindung und
- Fig. 9: eine perspektivische Darstellung des zweiten Ausführungsbeispiels.

Die Schieferschere besteht im Wesentlichen aus zwei Hebeln 1, 2, bei denen es sich um starre, mehrteilige Körper handelt. Die beiden Hebel 1, 2 sind mittels einer Lagerachse miteinander verbunden, die Lagerbohrungen 15, 33 und 36 durchgreift.

Der erste Hebel 1 besitzt einen aus einem Metalldruckguss gefertigten Griffarm 3, der ein Griffende aufweist, welches außenseitig haptisch strukturiert ist. Das dem Griffende gegenüberliegende Ende des Griffarms 3 besitzt einen Schlitz 32, in den ein Lagerabschnitt 7 einer einen Brecharm 5 ausbildenden Klinge eingesteckt ist. Die Klinge 5 ist fest mit dem den Schlitz 32 aufweisenden Abschnitt des Griffs 3 mittels Schrauben verbunden. Die Klinge 5 besitzt eine Schneidkante 10, die aus stumpfwinkelig aneinander stoßenden Abschnitten 10', 10" besteht. Die Schneidkante 10 verläuft im Wesentlichen parallel zur Erstreckungsrichtung des Griffarmes 3. Der Hebel 1 besitzt somit eine Z-Form, wobei der Z-Steg 1' von einem Zwischenabschnitt zwischen dem Schwenklager 9 und dem Griffende gebildet ist.

Der zweite Arm 2 besitzt ebenfalls einen aus einem Metalldruckguss gefertigten Griffarm 4. Auch dieser Griffarm besitzt einen Griffabschnitt , der im geschlossenen Zustand des Werkzeuges (Fig. 5) im Wesentlichen parallel zum Griffabschnitt des Griffarms 3 verläuft. Der Griffarm 4 ist fest mit einem U-förmigen Stanz-/Biegeteil 12 verschraubt. Im zusammengebauten Zustand besitzt auch dieser Hebel 2 eine Z-Form, wobei auch hier der Z-Steg 2" von einem Abschnitt des Druckgussteiles gebildet ist, welches sich zwischen Schenklager 9 und Griffabschnitt befindet.

Das U-förmige Blechteil 12 bildet eine Auflagefläche 11 aus. Diese besitzt einen Längsschlitz 13. Die Auflagefläche 11 wird von der Außenseite des U-Stegabschnittes des Blechteiles 12 ausgebildet. Das Blechteil 12 bildet einen Brecharm 6 aus. Es besitzt schräg gegenüber der Auflagefläche 11 abragende U-Wände 12', die miteinander fluchtende Fenster 14 ausbilden. Die U-Wände 12' sind fest mit dem Z-Stegabschnitt des Griffarmes 4 verschraubt. Der Griffarm 4 erstreckt sich dabei nicht über das Langloch 13, so dass die Sicht in den U-Zwischenraum oberhalb des Langloches 13 frei ist. Es bildet sich somit ein U-förmiger Sicht-Freiraum rückwärtig der Auflagefläche 11 aus. Der Boden des Sicht-Freiraums bildet eine Rückseitenfläche 11' aus, die parallel zur Auflagefläche 11 verläuft. Das freie Ende des die Auflagefläche 11 und die Rückseitenfläche 11' bildenden Flachstücks bilden eine Randkante 38 aus. In dieser Randkante befindet sich eine Kerbe, die eine Markierung 37 ausbildet. Die Markierung 37 liegt in der Verlängerung des Langlochs 13.

Parallel zum Z-Steg des Griffarms 4 verläuft ein Arm 27 und bildet einen Einsteckschlitz 16 mit parallel zueinander verlaufenden Schlitzwänden 16' aus. Der Einsteckschlitz 16 besitzt eine Mündung 17 und einen der Mündung 17 gegenüberliegenden Boden 16". Die Schlitzweite ist groß genug, so dass eine Schieferplatte in den Einsteckschlitz 16 hineingesteckt werden kann. Im Bereich der Mündung 17 sind zwei miteinander fluchtende Öffnungen 25, 26 vorgesehen, die einen Lochstift 18 lagern. Es handelt sich dabei um einen angespritzten Stahlstift, der beim Schließen der Hebel 1, 2 den Schlitz 16 kreuzt, um in eine in den Schlitz eingelegte Schieferplatte ein Loch hineinzustanzen.

Der Lochstift 18 wird vom Ende eines Stößels 21 ausgebildet. Der Stößel lagert in einer Führungsöffnung 24 und besitzt einen Stößelkopf 21'. Die Stirnfläche des Stößelkopfes 21' ist gerundet und liegt in einer Lagermulde 23 des Griffarms 3 ein. Der der Lagermulde 23 gegenüberliegende Abschnitt des Griffarms 4 besitzt ebenfalls eine Mulde, so dass sich eine Kammer ausbildet. Zwei andere Kammerwände werden von den Innenwandungen der U-Schenkel 12' des Gehäuseelementes ausgebildet, das das Blechteil 12 bildet. In dieser Kammer ist eine Druckfeder 24 gelagert, die sich mit ihrem einen Ende am Stößelkopf 21' und mit ihrem anderen Ende am Griffarm 4 abstützt, um so die beiden Hebel 1, 2 in ihrer Offenstellung (Fig. 6) zu beaufschlagen.

Im zusammengebauten Zustand durchragt die dem Brecharm 5 ausbildende Klinge den vom Gehäuseblech 12 ausgebildeten Schlitz 13. Der mit der Bezugsziffer 1' bezeichnete Abschnitt des Griffarms 3 ist innerhalb des Zwischenraumes zwischen den beiden Wandungen 12' verschieblich geführt. In der Geschlossenstellung (Fig. 5) treten zwei Anschlagflächen 28, 28' der Griffarme 3, 4 gegeneinander. Die beiden Anschlagflächen 28, 28' befinden sich zwischen den Wandungen 12' des Gehäuseblechs 12.

In der Geschlossenstellung (Fig. 5) verlaufen die beiden Griffarme 3, 4 im Bereich der Handumgriffszone im Wesentlichen parallel zueinander. Auf Grund der Krümmung der Umrisskontur der Griffarme 3, 4 handelt es sich hier nicht um Parallelen im mathematischen Sinne. In der Fig. 5 sind mit den Buchstaben A, B, C drei Geraden eingezeichnet, die in einer Querschnittsebene liegen. Die Papierebene definiert eine zur Breitseitenebene parallele Querschnittsebene, in der die drei Linien A, B, C liegen. Die Linie A wird von der Auflagefläche 11 definiert. Diese Auflagelinie A verläuft durch die Ebene der Auflagefläche 11. Die Linie B wird durch die Griffzone 4' des Hebels 2 definiert, der auch die Auflagefläche 11 trägt. Die Grifflinie B definiert die Winkellage der Griffzone 4' gegenüber der Auflagefläche 11. Die Grifflinie B entspricht somit dem gemittelten Richtungsverlauf des von der Hand des Benutzers umfassten Bereichs der Griffzone 4'.

Die Line C ist ebenfalls eine Grifflinie. Sie entspricht der mittleren Richtung der Griffzone 3'. Die Winkel zwischen den Geraden A, B, C sind kleiner als 20°. Insbesondere sind die Winkel A, B bzw. A, C kleiner als 20°.

Mittels eines Verschlusselementes 30 werden die beiden Hebel 1, 2 in der Verschlussstellung gehalten. Es handelt sich dabei um eine am Ende eines Drahtseils angeordnete Kugel, die in der Verschlussstellung in einer Kugelpfanne des anderen Hebels einliegt. Das Verschlusselement kann aber auch ein Verschlussbügel sein, der an einem der Enden der Hebel 2, 3 angeordnet ist.

In der Geschlossenstellung (Fig. 5) verlaufen auch die Schneidkante 10, zumindest der mit der Bezugsziffer 10" bezeichnete Abschnitt und die Auflagefläche 11 im Wesentlichen parallel zueinander.

Wird das Werkzeug geöffnet (Fig. 6), so verlaufen die Griffarme 3, 4 spitzwinkelig zueinander. Auch die Schneidkante 10, bzw. deren Abschnitt 10' und die Auflagefläche 11 verlaufen dann spitzwinkelig zueinander. Der Abschnitt 10' der Schneidkante 10 verläuft in der Offenstellung allerdings parallel zur Auflagefläche 11. Es handelt sich dabei um den Abschnitt der Schneidkante 10, der der Gelenkachse 9 am nächsten liegt.

Rückwärtig der Schneidkante 10 befindet sich ein Anschlag 31, der in der Offenstellung an der Auflagefläche 11 anliegt.

Zwischen dem Boden 16" und der Mündung 17 des Einsteckschlitzes 16 befindet sich ein Anschlagelement 19, welches aus zwei Anschlagelementen besteht, die mit Hilfe einer Schraube 20 miteinander verbunden sind. Die Schraube 20 besitzt einen gerändelten Schraubenkopf 20'. Der Rand des Einsteckschlitzes 16 besitzt verschiedene Rastvertiefungen 29 zur Fesselung der Anschlagelemente 19 in vorgegebenen Positionen. Hierzu werden die Anschlagelemente 19 mit Hilfe der Schraube 20 aneinander gefesselt. Wird die Schraube 20 gelöst, so kann das Anschlagelement 19 versetzt werden. Die Tiefe des Einsteckschlitzes 16 kann somit eingestellt werden.

Aus den Figuren 1 und 3 ist zu entnehmen, dass das Langloch 13, welches sich parallel zur Schneidkante 10 innerhalb der Auflagefläche 11 erstreckt, sowohl von der Außenseite des Gehäuses 12, als auch von der Innenseite des Gehäuses 12 erkennbar ist. Die Auflagefläche 11 wird von einer sich frei parallel zur Schneidkante 10 erstreckenden U-Struktur ausgebildet.

Das U-förmige Blechteil 12 besitzt einen Stegabschnitt, der das Langloch 13 ausbildet. Dieser Stegabschnitt ist als Flachstück ausgebildet. Das Flachstück läuft frei in das Ende des Brecharmes 6 aus. Die vordere Stirnkante des Brecharmes 6 wird somit von der Stirnseite des Flachstücksgebildet, welches auf seiner zur Schneide 5 hinweisenden Seite die Auflagefläche 11 und auf ihrer davon abgewandten Seite eine Rückseitenfläche 11' ausbildet. Die Stirnseite des Flachstücks bildet eine Abschlusskante 38, die sowohl mit Blick auf die Auflagefläche 11 als auch mit Blick auf die Rückseitenfläche 11' sichtbar ist. In der Abschlusskante 38 befindet sich eine Markierung 37, die als Kerbe ausgebildet ist, und die die Schnittrichtung markiert.

Das in den Figuren 8 und 9 dargestellte zweite Ausführungsbeispiel unterscheidet sich vom ersten Ausführungsbeispiel im Wesentlichen lediglich durch die Gestaltung der Griffarme 3, 4. Die Grifflinien B, C verlaufen hier in einem etwas größeren Winkel zur Auflagelinie A. Auch hier liegt der Winkel der Grifflinien B, C zur Auflagelinie A bei Werten unter 20°. Die Grifflinien B, C schneiden die Auflagelinie A vor den Brecharmen 5, 6. Der Steg zwischen den Griffzonen 3' bzw. 4' und dem Brecharm 5, 6 definiert eine Steglinie E, die einen Winkel von etwa 30° zur Auflagelinie A besitzt.

Bei dem in den Figuren 8 und 9 dargestellten Ausführungsbeispiel befindet sich zwischen dem Steg und der Griffzone 4' eine Stützschulter 39. Die Stützschulter 39 geht als Rundung aus der Griffzone 4' hervor. An dieser Stützschulter 39 kann sich die Hand des Benutzers abstützen, um einen Druck in Schnittrichtung auf das Werkzeug auszuüben.

Auch die Griffzone 3' besitzt eine derartige Stützschulter 40. Auch an dieser Stützschulter 40 kann die Hand des Benutzers angreifen, um einen Druck in Schnittrichtung auf das Werkzeug auszuüben. Auch diese Stützschulter 40 wird von einem gerundeten Endabschnitt der Griffzone 3' ausgebildet. Das Verschlusselement 30 ist beim zweiten Ausführungsbeispiel als rechteckige Schwenköse ausgebildet, die am Griffarm 4 befestigt ist und die über den Griffarm 3 geschwenkt werden kann, um das Werkzeug in der Geschlossenstellung zu halten.

**Bezugszeichenliste**

| | | | | | |
|---|---|---|---|---|---|
| 1 | Hebel | 1' | Z-Steg | 22 | Feder |
| 2 | Hebel | 2' | Z-Steg | 23 | Lagermulde |
| 3 | Griffarm, Griff | | | 24 | Öffnung/Führungs- |
| | | 3' | Griffzone | | |
| 4 | Griffarm | | | 25 | Öffnung |
| | | 4' | Griffzone | | |
| 5 | Brecharm/Klinge | | | 26 | Öffnung |
| 6 | Brecharm | | | 27 | Arm |
| 7 | Lagerabschnitt | | | 28 | Anschlagfläche |
| | | | | | 28' Anschlagfläche |
| 8 | Lagerabschnitt | | | 29 | |
| 9 | Schwenklager | | | 30 | Verschlusselement |
| 10 | Schneidkante | 10' | Abschnitt | 31 | Anschlag |
| | | 10" | Abschnitt | | |
| 11 | Auflagefläche | | | 32 | Schlitz |
| | | 11' | Rückseitenfläche | | |
| 12 | Stanz-/Biegeteil/ Blechteil/ /Gehäuse | | | 33 | Lagerbohrung |
| | | 12' | U-Wand | | |
| 13 | Längsschlitz/Langloch | | | 34 | Befestigungsöffnung |
| 14 | Fenster | | | 35 | Befestigungsöffnung |
| 15 | Lagerbohrung | | | 36 | Lagerbohrung |
| 16 | Einsteckschlitz | | | 37 | Markierung |
| | | 16' | Wandung | 38 | Abschlusskante |
| | | 16" | Boden | 39 | Stützschulter |
| | | | | 40 | Stützschulter |
| 17 | Mündung | | | A | Auflagelinie |
| 18 | Lochstift | | | B | Grifflinie |
| 19 | Anschlagelement | | | C | Grifflinie |
| 20 | Schraube | 20' | Schraubenkopf | E | Steglinie |
| 21 | Stößel | 21' | Stößelkopf | | |

## Patentansprüche

1. Brechvorrichtung für plattenförmige Werkstücke, wie Schieferplatten, Zementplatten oder dergleichen, mit zwei starren Hebeln (1, 2), die jeweils einen Griffarm (3, 4), einen Brecharm (5, 6), und einen dazwischen liegenden Lagerabschnitt (7, 8) aufweisen, wo die beiden Hebel (1, 2) derart um eine Schwenkachse (9) schwenkbar miteinander verbunden sind, dass beim Schließen der Vorrichtung von einer Offen- in eine Geschlossenstellung durch Aufeinanderzuschwenken der beiden Griffarme (3, 4) eine von einem Brecharm (5) gebildete Schneidkante (10) sich gegen eine vom anderen Brecharm (6) gebildeten Auflagefläche (11) bewegt, wobei eine Griffzone (4') des die Auflagefläche (11) bildenden Hebels (2) eine in Erstreckungsrichtung des ihm zugeordneten_Griffarmes (4) verlaufende, in einer senkrecht die Schwenkachse (9) schneidenden Querschnittsebene der Vorrichtung liegende erste Grifflinie (B) definiert, die Griffzone (3') des die Schneidkante (10) bildenden Hebel (1) eine in Erstreckungsrichtung des ihm zugeordneten Griffarmes (3) verlaufende zweite Grifflinie (C) definiert und die Auflagefläche (11) eine in der Querschnittsebene der Vorrichtung liegende Auflagelinie (A) definiert, wobei die beiden Griffarme (3, 4) von einer Hand umfassbar sind, **dadurch gekennzeichnet, dass** ein erster_ Winkel zwischen Auflagelinie (A) und jeder der beiden Grifflinien (C, B) kleiner 20° ist, wobei die beiden Hebel (1, 2) jeweils eine Z-Form aufweisen, wobei der Z-Steg eine Steglinie (E) definiert, die einen zweiten Winkel zur Auflagelinie (A) aufweist, welcher größer ist als der erste Winkel.

2. Brechvorrichtung nach Anspruch 1, wobei die Auflagefläche (11) von einem eine zur Auflagefläche (11) parallel verlaufende Rückseitenfläche (11') aufweisenden Flachstück gebildet ist, **dadurch gekennzeichnet, dass** das Flachstück auf seiner von der Schwenkachse (9) abgewandten Seite eine freie Abschlusskante (38) und/oder eine Markierung (37) aufweist, die sowohl in Blickrichtung auf die Auflagefläche (11) als auch in Blickrichtung auf die Rückseitenfläche (11') sichtbar ist.

3. Brechvorrichtung nach einem der vorhergehenden Ansprüche, **dadurch gekennzeichnet, dass** jeder der beiden Griffarme (3, 4) eine Griffzone (3', 4') aufweist, die jeweils in Erstreckungsrichtung des Griffarmes (3) verlaufende, in einer Querschnittsebene der Vorrichtung liegende Grifflinien (A, B) definieren, die in der Geschlossenstellung in etwa parallel zueinander verlaufen.

4. Brechvorrichtung nach einem der vorhergehenden Ansprüche, **dadurch gekennzeichnet, dass** der Winkel zwischen mindestens einer Grifflinie (B) und der Auflagelinie (A) maximal 20°, bevorzugt maximal 15° beträgt.

5. Brechvorrichtung nach einem der vorhergehenden Ansprüche, **dadurch gekennzeichnet, dass** eine der beiden Griffzonen (3', 4'), bevorzugt die dem die Auflagefläche (11) ausbildenden Hebel (2) zugeordnete Griffzone (4') in eine zwischen Griffzone (4') und Lagerabschnitt (8) angeordnete Stützschulter (39) übergeht, an der sich die Hand des Benutzers abstützen kann.

6. Brechvorrichtung nach Anspruch 1, **dadurch gekennzeichnet, dass** der Winkel der Steglinie (E) zur Auflagelinie (A) zwischen 25° und 35° beträgt.

7. Brechvorrichtung nach einem der vorhergehenden Ansprüche, **dadurch gekennzeichnet, dass** die beiden Griffarme (3, 4) von Druckgussformteilen gebildet sind und/oder dass die Auflagefläche (11) von einem Blechteil (22), insbesondere einem Stanz-/Biegeteil gebildet ist, welches insbesondere eine U-Form aufweist.

8. Brechvorrichtung nach einem der vorhergehenden Ansprüche, mit einem eine Mündung (17), zwei sich gegenüberliegende Wandungen (16') und einen Boden (16") aufweisenden Einsteckschlitz (16), der beim Schließen der Hebel (1, 2) von einem der Mündung (17) benachbarten Lochstift (18) gekreuzt wird, **gekennzeichnet durch** ein zwischen Lochstift (18) und Boden (16") angeordnetes Anschlagelement (19), dessen Abstand zum Lochstift (18) verstellbar ist.

9. Brechvorrichtung nach Anspruch 8, **dadurch gekennzeichnet, dass** das Anschlagelement (19) durch Betätigen eines Gewindeelementes (20) von einer gefesselten Stellung in eine gelöste Stellung bringbar ist, in der der Abstand variierbar ist.

10. Brechvorrichtung nach einem der vorhergehenden Ansprüche, wobei die beiden Hebel (1, 2) von einer in einer Kammer angeordneten Feder (22) in die Offenstellung beaufschlagt werden, **dadurch gekennzeichnet, dass** die Kammer eine Reinigungsöffnung (14) insbesondere für die Reinigung mittels Druckluft besitzt.

11. Brechvorrichtung nach Anspruch 10, **dadurch gekennzeichnet, dass** die Kammer (2) sich gegenüberliegende Reinigungsöffnungen (14) aufweist, die jeweils eine der beiden Breitseiten der Brechvorrichtung zugeordnet sind, wobei die Feder (22) zwischen den beiden Reinigungsöffnungen (14) liegt.

12. Brechvorrichtung nach einem der vorhergehenden Ansprüche 10 oder 11, **dadurch gekennzeichnet, dass** die Kammer Kammerwände (12') aufweist, die von einem Blechteil (12) ausgebildet sind, das insbesondere auch die Auflagefläche (11) ausbildet.

13. Brechvorrichtung nach einem der vorhergehenden Ansprüche, **gekennzeichnet durch** ein in der Auflagefläche (11) angeordnetes Langloch (13), welches von einer die Schneidkante (10) ausbildenden Klinge durchgriffen ist, und/oder welches von beiden Seiten eines die Auflagefläche (11) ausbildenden Abschnitts eines Stanzbiegeteiles (12) sichtbar ist, und/oder dass der die Auflagefläche (11) ausbildende Abschnitt eines Stanz-/Biegeteiles (12) seitliche, insbesondere mit Fenstern versehene Wandungen ausbildet und/oder im Querschnitt U-förmig gestaltet ist.

## Claims

1. Breaking device for slab-shaped workpieces, such as slates, cement slabs or the like, comprising two rigid levers (1, 2) which each comprise a grip arm (3, 4), a breaking arm (5, 6) and a bearing portion (7, 8) therebetween, the two levers (1, 2) being interconnected so as to be pivotable about a pivot axis (9) such that, when the device is closed from an open position into a closed position by pivoting the two grip arms (3, 4) towards one another, a cutting edge (10) formed by one breaking arm (5) moves towards a contact face (11) formed by the other breaking arm (6), a grip region (4') of the lever (2) which forms the contact face (11) defining a first grip line (B) which extends in the extension direction of its associated grip arm (4) and is located in a cross-sectional plane of the device, which plane perpendicularly intersects the pivot axis (9), the grip region (3') of the lever (1) which forms the cutting edge (10) defining a second grip line (C) which extends in the extension direction of its associated grip arm (3), and the contact face (11) defining a contact line (A) located in the cross-sectional plane of the device, the two grip arms (3, 4) being able to be gripped by a hand, **characterised in that** a first angle between the contact line (A) and each of the two grip lines (C, B) is smaller than 20°, the two levers (1, 2) each having a Z shape, the Z connecting portion forming a connecting portion line (E) which is at a second angle to the contact line (A) which is greater than the first angle.

2. Breaking device according to claim 1, the contact face (11) being formed by a flat piece having a rear face (11') extending in parallel with the contact face (11), **characterised in that** the flat piece has, on its side facing away from the pivot axis (9), a free end edge (38) and/or a marking (37) which can be seen both when looking at the contact face (11) and when looking at the rear face (11').

3. Breaking device according to any of the preceding claims, **characterised in that** each of the two grip arms (3, 4) has a grip region (3', 4') and these define grip lines (A, B) which each extend in the extension direction of the grip arm (3), are located in a cross-sectional plane of the device and extend approximately in parallel with each other when in the closed position.

4. Breaking device according to any of the preceding claims, **characterised in that** the angle between at least one grip line (B) and the contact line (A) is at most 20°, preferably at most 15°.

5. Breaking device according to any of the preceding claims, **characterised in that** one of the two grip regions (3', 4'), preferably the grip region (4') assigned to the lever (2) which forms the contact face (11), transitions into a support shoulder (39) which is arranged between the grip region (4') and the bearing portion (8) and on which the hand of the user can be supported.

6. Breaking device according to claim 1, **characterised in that** the angle between the connecting part line (E) and the contact line (A) is between 25° and 35°.

7. Breaking device according to any of the preceding claims, **characterised in that** the two grip arms (3, 4) are formed from diecast parts and/or **in that** the contact face (11) is formed from a sheet metal part (22), in particular a punched or bent part, which is in particular U-shaped.

8. Breaking device according to any of the preceding claims, comprising an insertion slot (16) which has an opening (17), two opposing walls (16') and a bottom (16") and is crossed by a plain core pin (18), which is adjacent to the opening (17), when the levers (1, 2) close, **characterised by** a stop element (19) which is arranged between the plain core pin (18) and bottom (16") and the distance of which from the plain core pin (18) is adjustable.

9. Breaking device according to claim 8, **characterised in that** the stop element (19) can be moved from a retained position into a released position, in which the distance can be varied, by operating a threaded element (20).

10. Breaking device according to any of the preceding claims, the two levers (1, 2) being acted upon, when in the open position, by a spring (22) arranged in a chamber, **characterised in that** the chamber has a cleaning aperture (14), in particular for cleaning using compressed air.

11. Breaking device according to claim 10, **characterised in that** the chamber (2) has opposing cleaning apertures (14) which are each assigned to one of the two sides of the breaking device, the spring (22) being located between the two cleaning apertures (14).

12. Breaking device according to either of the preceding claims 10 or 11, **characterised in that** the chamber comprises chamber walls (12') which are formed from a sheet metal part (12) which in particular also forms the contact face (11).

13. Breaking device according to any of the preceding claims, **characterised by** an elongate hole (13) which is arranged in the contact face (11) and is penetrated by a blade forming the cutting edge (10), and/or which is visible from either side of a portion, forming the contact face (11), of a punched/bent part (12), and/or in that the portion, which forms the contact face (11), of a punched/bent part (12) forms side walls, which are in particular provided with windows, and/or has a U-shaped cross section.

## Revendications

1. Dispositif de fracturation pour pièces à travailler en forme de plaques, comme des ardoises, des plaques de ciment ou similaires, comprenant deux leviers rigides (1, 2) qui présentent chacun un bras de prise (3, 4), un bras de fracturation (5, 6) et une section d'appui(7, 8) située entre ceux-ci, dans lequel les deux leviers (1, 2) sont reliés l'un avec l'autre de façon à pouvoir pivoter autour d'un axe de pivotement (9) de telle sorte que lors de la fermeture du dispositif d'une position ouverte à une position fermée par le pivotement des deux bras de prise (3, 4) l'un vers l'autre, un bord de coupe (10) formé par un bras de fracturation (5) se déplace contre une surface de support (11) formée par l'autre bras de fracturation (6), une zone de prise (4') du levier (2) formant la surface de support (11) définissant une première ligne de prise (B) s'étendant dans la direction d'extension du bras de prise (4) auquel elle correspond et située dans un plan de section transversale du dispositif coupant l'axe de pivotement (9) à la perpendiculaire, la zone de prise (3') du levier (1) formant le bord de coupe (10) définissant une deuxième ligne de prise (C) s'étendant dans la direction d'extension du bras de prise (3) auquel elle correspond, et la surface de support (11) définissant une ligne de support (A) située dans le plan de section transversale du dispositif, les deux bras de prise (3, 4) pouvant être saisis d'une seule main, **caractérisé en ce qu'**un premier angle entre la ligne de support (A) et chacune des deux lignes de prise (C, B) est inférieur à 20°, les deux leviers (1, 2) présentant chacun une forme de Z, la traverse en forme de Z qu'une ligne de traverse définit (E) et qui présente, par rapport à la ligne de support (A), un deuxième angle qui est plus grand que le premier angle.

2. Dispositif de fracturation selon la revendication 1, dans lequel la surface de support (11) est formée par une pièce plate présentant une surface de côté arrière (11') s'étendant parallèlement à la surface de support (11), **caractérisé en ce que** la pièce plate présente, sur son côté opposé à l'axe de pivotement (9), un bord terminal libre (38) et/ou un marquage (37) qui est visible aussi bien dans la direction de vue de la surface de support (11) que dans la direction de vue de la surface de côté arrière (11').

3. Dispositif de fracturation selon l'une des revendications précédentes, **caractérisé en ce que** chacun des deux bras de prise (3, 4) présente une zone de prise (3', 4'), lesquelles zones définissent respectivement des lignes de prise (A, B) s'étendant dans la direction d'extension du bras de prise (3) et situées dans un plan de section transversale du dispositif, qui dans la position fermée, s'étendent pour l'essentiel parallèlement l'une à l'autre.

4. Dispositif de fracturation selon l'une des revendications précédentes, **caractérisé en ce que** l'angle entre au moins une ligne de prise (B) et la ligne de support (A) s'élève au maximum à 20°, et de préférence au maximum à 15°.

5. Dispositif de fracturation selon l'une des revendications précédentes, **caractérisé en ce qu'**une des deux zones de prise (3', 4'), de préférence la zone de prise (4') correspondant au levier (2) formant la surface de support (11), se transforme dans un épaulement d'appui (39) agencé entre la zone de prise (4') et la section de palier (8), sur lequel la main de l'utilisateur peut prendre appui.

6. Dispositif de fracturation selon la revendication 1, **caractérisé en ce que** l'angle de la ligne de traverse (E) par rapport à la ligne de support (A) se situe entre 25° et 35°.

7. Dispositif de fracturation selon l'une des revendications précédentes, **caractérisé en ce que** les deux bras de prise (3, 4) sont formés par des pièces coulées sous pression et/ou **en ce que** la surface de support (11) est formée par une pièce de tôle (22), en particulier une pièce estampée/pliée, qui présente en particulier une forme de U.

8. Dispositif de fracturation selon l'une des revendications précédentes, comprenant une fente d'insertion (16) présentant une embouchure (17), deux parois (16') situées en opposition l'une avec l'autre et un fond (16"), qui est traversée lors de la fermeture des leviers (1, 2) par une broche à trou lisse (18) adjacente à l'embouchure (17), **caractérisé par** un élément de butée (19) agencé entre la broche à trou lisse (18) et le fond (16") dont l'écartement par rapport à la broche à trou lisse (18) peut être réglé.

9. Dispositif de fracturation selon la revendication 8, **caractérisé en ce que** l'élément de butée (19) peut être amené, en actionnant un élément fileté (20), d'une position bloquée à une position libre, dans laquelle l'écartement peut être modifié.

10. Dispositif de fracturation selon l'une des revendications précédentes, dans lequel les deux leviers (1, 2) sont amenés dans la position ouverte par un ressort (22) agencé dans un logement, **caractérisé en ce que** le logement possède une ouverture de nettoyage (14), en particulier pour le nettoyage au moyen d'air comprimé.

11. Dispositif de fracturation selon la revendication 10, **caractérisé en ce que** le logement (2) présente des ouvertures de nettoyage (14) situées en opposition l'une avec l'autre, qui correspondent chacune à l'un des deux côtés de la largeur du dispositif de fracturation, le ressort (22) étant situé entre les deux ouvertures de nettoyage (14).

12. Dispositif de fracturation selon l'une des revendications 10 ou 11, **caractérisé en ce que** le logement présente des parois de logement (12') qui sont formées par une pièce de tôle (12) qui, en particulier, forme également la surface de support (11).

13. Dispositif de fracturation selon l'une des revendications précédentes, **caractérisé par** un trou allongé (13) agencé dans la surface de support (11), qui est traversé par une lame formant le bord de coupe (10) et/ou qui est visible depuis les deux côtés d'une section d'une pièce estampée et pliée (12) formant la surface de support (11) et/ou en ce que la section d'une pièce estampée/pliée (12) formant la surface de support (11) forme des parois latérales, en particulier pourvues de fenêtres, et/ou elle est réalisée avec une section en forme de U.
